# FASCICULE DE BREVET EUROPEEN

(11) **EP 0 511 530 B1**
(45) Date de publication et mention de la délivrance du brevet: **27.11.1996**
(21) Numéro de dépôt: 92106166.9
(22) Date de dépôt: 09.04.1992
(51) Int. Cl.: G04B 5/18, G04B 27/02, G04B 19/02

(54) **Montre automatique**
Automatische Uhr
Automatic watch

(30) Priorité: 15.04.1991 CH 1113/91
(43) Date de publication de la demande: 04.11.1992
(73) Titulaire: Cohen, Raphael, CH-1223 Cologny (CH)
(72) Inventeur: Cohen, Raphael, CH-1204 Genève (CH); Dubois, Jean-Daniel, CH-1347 Le Sentier (CH); Jeanmonod, Maurice, CH-1034 Boussens (CH)
(74) Mandataire: Micheli & Cie

(56) Documents cités:
- EP-A- 0 334 088
- CH-A- 7 594
- CH-A- 57 805
- CH-A- 127 319
- DE-C- 244 776
- DE-C- 579 364
- DE-U- 1 293 365
- FR-A- 497 082

## Description

La présente invention a pour objet une montre automatique à mouvement mécanique double face, c'est-à-dire comportant un double affichage disposés chacun sur une face de la montre.

On connaît des montres à double affichage, recto verso, mais elles sont soit munies d'un mouvement électromécanique à quartz, soit elles comportent deux mouvements distincts accolés dos à dos.

On connaît de la demande de brevet EP 334.088 une montre automatique électromécanique dont le mouvement comporte une minuterie actionnant un aiguillage coopérant avec un cadran. La masse oscillante est pivotée concentriquement à l'aiguillage à l'aide d'un roulement à billes dont la cage interne est fixée sur un canon donnant passage aux canons supportant les aiguilles ainsi qu'à l'arbre entraînant l'aiguille des minutes. La masse de remontage automatique est apparente et occulte une partie du cadran.

En outre, des montres à double affichage sont connues, en particulier celles qui sont décrites dans les brevets CH 57805 et DE 579364 présentent un axe traversant qui porte une aiguille d'un premier affichage et sert de prise de force pour l'entraînement du second affichage.

Enfin, le document DE 1293365 décrit une tige de remontoir permettant d'actionner également un pignon de mise à l'heure d'axe décalé. Un tel dispositif ne permet pas la mise à l'heure indépendante des deux aiguillages.

Les montres à mouvement à quartz ne permettent pas facilement des affichages compliqués, phases de lune, marées, quantièmes perpétuels, etc. et de plus la tendance actuelle pour les montres haut de gamme est aux mouvements mécaniques.

Le fait de disposer deux mouvements dos à dos augmente fortement l'épaisseur de la pièce et de plus ne permet pas de garantir un synchronisme parfait des deux affichages.

L'invention a pour but la réalisation d'un mouvement à double affichage pouvant être réglé séparément et ceci dans une montre de type classique où la masse de remontage automatique est invisible.

La présente invention a pour objet la réalisation d'un mouvement automatique mécanique entrainant deux affichages disposés de part et d'autre du mouvement qui se distingue par les caractéristiques énumérées à la revendication 1 et qui obvie aux inconvénients précités. L'invention a également pour objet un mécanisme de mise à l'heure pour montre tel que défini à la revendication 8.

Le dessin annexé illustre schématiquement et à titre d'exemple une forme d'exécution de la montre automatique à double affichage selon l'invention.

La figure 1 est une vue en perspective du recto du mouvement de la montre selon l'invention.

La figure 2 est une vue en perspective du verso du mouvement de la montre selon l'invention.

La figure 3 est une coupe partielle du mouvement muni de son affichage traditionnel.

La figure 4 est une coupe illustrant la minuterie et une partie du mécanisme de mise à l'heure de l'affichage additionnel entraîné par le mouvemement d'horlogerie.

La figure 5 est une vue en plan de la minuterie additionnelle.

Les figures 6 et 7 illustrent partiellement le mécanisme de mise à l'heure de l'affichage additionnel.

Dans l'exemple illustré, la montre comporte un mouvement automatique mécanique présentant un barillet 1 dont la denture de la cage engrène avec un pignon de centre 2 portant une chaussée 3 effectuant un tour complet en une heure et portant elle-même l'aiguille des minutes 4. Le pignon de centre 2 est pivoté à l'aide de paliers entre deux ponts ou platines 5,6. Ce pignon de centre 2 est perçé axialement de part en part et cet alésage sert de palier à un axe des secondes 7, traversant de part en part le pignon de centre et dont une extrémité porte l'aiguille des secondes 8. Un mobile pivoté entre les ponts 5,6 présente un pignon 9 en prise avec une zone dentée 10 solidaire du pignon de centre 2 et une roue 11 en prise avec un pignon 12 solidaire de l'axe des secondes 7. La démultiplication ainsi réalisée est telle que l'axe des secondes effectue un tour en une minute.

La chaussée 3 porte une denture 13 reliée cinématiquement par un mobile intermédiaire, roue-pignon, non illustré, à la roue des heures 14, située juste sous le cadran 15, pivotée sur la chaussée 3 et portant l'aiguille des heures 16. La démultiplication introduite par cette liaison cinématique est telle que la roue des heures effectue une révolution en douze heures.

La mise à l'heure de cette première minuterie conventionelle s'effectue par la tige de remontoir, non illustrée, qui en position tirée de mise à l'heure entraîne par un train d'engrenage le pignon 17 engrenant avec la roue des heures 14.

Ce mouvement comporte bien entendu un rouage régulateur conventionnel comportant un balancier à spirale 18 et un échappement.

Ce mouvement automatique comporte encore une masse de remontage 19 pivotée au centre du mouvement, coaxialement à l'axe des secondes 7, à l'aide d'un roulement à billes 20 dont la cage interne fixe 21 est montée sur un canon 22 à l'aide d'un écrou 23, ce canon étant chassé sur un pont 24.

La cage externe 25 du roulement à billes 20 porte la masse de remontage automatique 19 et est munie d'une denture en prise avec une roue à cliquet 26 entrainant le pignon 27 de l'axe du barillet dans un seul sens de rotation.

On remarque que le canon 22 portant la cage interne 23 du roulement à billes 20 de la masse de remontage automatique est perçé axialement de part en part et donne passage à l'axe des secondes 7 qui est prolongé au delà de ce canon et dont cette extrémité sert de prise de force pour la seconde minuterie additionnelle du mouvement.

L'une des particularités originales de ce mouvement de montre automatique est que l'axe des secondes 7 est traversant et porte à chacune de ses extrémités une aiguille des secondes. Sur l'extrémité 7' de l'axe des secondes 7, traversant axialement le roulement à billes de la masse oscillante 19 est fixé un pignon 28. Ce pignon 28 traverse une platine additionnelle 29. Cette platine additionnelle 29 porte un axe creux de minuterie additionnelle 30 s'étendant coaxialement avec l'axe des secondes 7,7' et traversant le second cadran 31.

L'extrémité 7' de l'axe des secondes 7,7' porte une seconde aiguille des secondes 32. Une chaussée additionnelle 33 est pivotée sur l'axe creux 30 et porte une roue des minutes 37 en prise avec une roue intermédiaire 48 (figure 5) qui elle engrène avec le pignon 34 d'un mobile pivoté entre la platine additionnelle 29 et un pont 35. Ce mobile comporte une roue 36 en prise avec le pignon 28 solidaire de l'axe des secondes 7,7. La démultiplication est telle que la roue des minutes 37 effectue une rotation en une heure.

La chaussée additionnelle 33 porte encore une seconde aiguille des minutes 33' et un pignon 38 en prise avec la roue 39 d'un mobile pivoté sur la platine additionnelle 29 dont le pignon 40 engrène avec la roue des heures additionnelle 41 solidaire d'un canon 42 pivoté sur la chaussée additionnelle 33 et dont l'extrémité porte une seconde aiguille des heures 43. Cette liaison cinématique fait que la roue des heures additionnelle 41 effectue une révolution en douze heures.

Cette minuterie ou affichage additionnel monté sur la platine additionnelle 29 et le pont 35 peut être conçu comme un module venant se fixer sur le mouvement et lui conférant un double affichage entrainé par le même mouvement. Ces affichages sont donc forcément en synchronisme bien qu'ils puissent afficher des heures différentes bien entendu.

Il est évident que cet affichage additionnel conçu sous la forme d'un module amovible et interchangeable peut comporter d'autres indications telles que phases de lune, marées, quantièmes perpétuels, etc.

Grâce à cette réalisation, on a obtenu un mouvement à deux affichages strictement synchronisés, relativement mince et permettant un grande variété d'affichages additionnels au gré de la demande.

La minuterie additionnelle comporte également un mécanisme de mise à l'heure qui comprend un pignon 44 pivoté entre la platine additionnelle 29 et un pont 45 dont la denture coopère avec la denture faciale, en couronne, 46 d'un pignon coulant 47 monté coulissant sur un axe 49 solidaire d'un cercle d'emboitage ou d'une platine 50. Ce pignon coulant 47 comporte une gorge 51 et une denture périphérique 52.

Le mécanisme d'actionnement de ce pignon coulant 47 est particulier pour que la seconde tige de mise à l'heure de cet affichage additionnel soit, pour des raisons d'esthétique, également située dans le plan médian du mouvement ou tout au moins dans le même plan que la première tige de remontoir ou de mise à l'heure.

Ceci implique que cette seconde tige de mise à l'heure 55 soit décalée parallèlement à l'axe du pignon coulant 47. Cette tige de mise à l'heure 55 coulisse dans une douille 56 solidiaire de la platine 50 et comporte un carré d'entrainement 57 coulissant dans un pignon 58 en prise avec la denture périphérique 52 du pignon coulant 47. L'extrémité de la tige de mise à l'heure coulisse dans une douille 59 solidaire de la platine 50 qui sert également de positionnement axial du pignon 58 logé entre cette platine et la douille 56.

La tige de mise à l'heure 55 est solidaire d'une goupille 60, perpendiculaire à l'axe de la tige et traversant la douille 56 par une fente 61. Cette goupille 60 est montée sur une bascule 62 pivotée en 63 et dont une extrémité présente un bec 64 coopérant avec un sautoir 65. L'autre extrémité de la bascule 62 porte une goupille 66 engagée dans la gorge 51 du pignon coulant 47. Ainsi les déplacements axiaux de la tige de mise à l'heure 55 provoquent des déplacements axiaux de sens inverse du pignon coulant 47 et donc son engagement ou déplacement d'avec le pignon 44.

La goupille ou vis 66 est vissée dans la bascule 62 et fixe une lame-ressort 67 dont la partie inférieure comporte une fente 68 disposée dans une gorge de la tête de la goupille 60. Ceci permet en agissant avec un outil sur l'extrémité inférieure de cette lame 67 de dégager la goupille 60 de la tige de mise à l'heure 55 qui peut alors être enlevée pour le démontage du mouvement.

Il est évident que dans une variante la tige de mise à l'heure 55 pourrait dans des positions axiales supplémentaires actionner la mise à l'heure du premier affichage et le remontage manuel du mouvement.

Dans une variante, l'axe traversant pourrait être celui portant l'aiguille des minutes.

## Revendications

1. Montre automatique mécanique comprenant un mouvement d'horlogerie entrainant une première minuterie (2,13,14) actionnant un premier aiguillage (4,8,16), coopérant avec un premier cadran (15); une masse de remontage automatique (19) pivotée concentriquement à l'aiguillage (4,8,16) à l'aide d'un roulement à billes (20,21,25) dont la cage interne est traversée par un axe (7) portant une aiguille (8) du premier affichage; caractérisé par le fait que la masse de remontage (19) est située sur la face opposée du mouvement à celle présentant le premier cadran (15); par le fait que la montre comporte un second cadran (31) adjacent à la face de cette masse de remontage automatique (19) opposée au mouvement; par le fait que l'axe traversant (7,7') sert de prise de force à un second aiguillage (32,33',43) coopérant avec le second cadran (31) et par le fait qu'elle comporte des mécanismes de réglage des deux affichages indépendamment l'un de l'autre, le pignon coulant (51) du mécanisme de réglage du second aiguillage (31,33',43) étant décalé parallèlement par rapport à une tige de mise à l'heure (55) du premier aiguillage (4,8,16).

2. Montre selon la revendication 1, caractérisée par le fait qu'une seule tige de mise à l'heure (55) permet l'actionnement des mécanismes de mise à l'heure des deux affichages, le pignon coulant (46) du mécanisme de mise à l'heure du second affichage étant entraîné par la tige de mise à l'heure (55) par l'intermédiaire d'une bascule (62).

3. Montre selon la revendication 1, caractérisée par le fait qu'elle comporte deux tiges de mise à l'heure, une pour chaque affichage.

4. Montre selon la revendication 3, caractérisée par le fait que les deux tiges sont diamétralement opposées.

5. Montre selon la revendication 3 ou la revendication 4, caractérisée par le fait que les deux tiges de mise à l'heure sont dans un même plan, le pignon coulant du mécanisme de mise à l'heure du second affichage étant actionné par la tige de mise à l'heure correspondante par l'intermédiaire d'une bascule.

6. Montre selon la revendication 2 ou la revendication 5, caractérisée par le fait que la bascule (62) est située dans un plan perpendiculaire aux cadrans.

7. Montre selon l'une des revendications précédentes, caractérisée par le fait que le second affichage est une seconde minuterie affichant les heures, les minutes et éventuellement les secondes.

8. Mécanisme de mise à l'heure pour montre, caractérisé par le fait qu'il comporte une tige de remontoir, un pignon coulant d'axe parallèle à la tige mais situé dans un autre plan que cette tige et une bascule reliant le pignon coulant à la tige.

## Patentansprüche

1. Automatische mechanische Uhr mit einem Uhrwerk, das ein erstes Zeigerwerk (2, 13, 14) antreibt, das seinerseits einen ersten Satz von Zeigern (4, 8, 16) im Zusammenwirken mit einem ersten Zifferblatt (15) betätigt, und mit einem automatischen Aufzugsrotor (19), der sich konzentrisch zu dem Satz von Zeigern (4, 8, 16) mit Hilfe eines Kugellagers (20, 21, 25) drehen kann, dessen Innenring von einer Achse (7) durchquert wird, die einen Zeiger (8) der ersten Anzeige trägt; dadurch gekennzeichnet, dass der Aufzugsrotor (19) auf der dem ersten Zifferblatt (15) entgegengesetzten Seite des Uhrwerks sitzt; dass die Uhr ein zweites Zifferblatt (31) an der dem Uhrwerk entgegengesetzten Seite dieses automatischen Aufzugsrotors (19) trägt; dass die durchlaufende Achse (7, 7') als Zapfwelle für einen zweiten Satz von Zeigern (32, 33', 43) dient, der mit dem zweiten Zifferblatt (31) zusammenwirkt; und dass die Uhr voneinander unabhängige Stellmechanismen für die beiden Anzeigen umfasst, wobei der Schiebetrieb (51) des Stellmechanismus für den zweiten Satz von Zeigern (32, 33', 43) gegen eine Zeigerstellwelle (55) des ersten Satzes von Zeigern (4, 8, 16) parallel versetzt ist.

2. Uhr gemäss Anspruch 1, dadurch gekennzeichnet, dass eine einzige Zeigerstellwelle (55) die Betätigung der Zeigerstellmechanismen beider Anzeigen gestattet, wobei der Schiebetrieb (46) des Zeigerstellmechanismus der zweiten Anzeige vermittels einer Kippvorrichtung (62) durch die Zeigerstellwelle (55) angetrieben wird.

3. Uhr gemäss Anspruch 1, dadurch gekennzeichnet, dass sie zwei Zeigerstellwellen hat, je eine für jede der beiden Anzeigen.

4. Uhr gemäss Anspruch 3, dadurch gekennzeichnet, dass sich die zwei Wellen diametral gegenüberstehen.

5. Uhr gemäss Anspruch 3 oder Anspruch 4, dadurch gekennzeichnet, dass sich die beiden Zeigerstellwellen in der gleichen Ebene befinden und der Schiebetrieb des Zeigerstellmechanismus der zweiten Anzeige vermittels einer Kippvorrichtung durch die entsprechende Zeigerstellwelle betätigt wird.

6. Uhr gemäss Anspruch 2 oder Anspruch 5, dadurch gekennzeichnet, dass sich die Kippvorrichtung (62) in einer Ebene senkrecht zu den Zifferblättern befindet.

7. Uhr gemäss einem der vorstehenden Ansprüche, dadurch gekennzeichnet, dass die zweite Anzeige ein zweites Zeigerwerk ist, das die Stunde, die Minute und eventuell die Sekunde anzeigt.

8. Zeigerstellmechanismus für eine Uhr, dadurch gekennzeichnet, dass er eine Aufzugwelle, einen Schiebetrieb mit einer Achse parallel zur Aufzugwelle, aber in einer anderen Ebene als diese Welle gelegen, sowie eine Kippvorrichtung besitzt, die den Schiebetrieb mit der Aufzugwelle in Verbindung bringt.

## Claims

1. A self-winding analogue watch including a movement driving a wheel work (2, 13, 14) rotating a first set of hands (4, 8, 16) co-operating with a first dial (15); a body (19) for automatically winding up the watch, pivoting concentrically with the set of hands (4, 8, 16) by means of a ball bearing (20, 21, 25) of which the internal housing is traversed by an axis (7) carrying a hand (8) of the first display; characterized in that the body (19) for automatically winding up the watch is situated on the side of the movement facing away from the first dial (15); in that the watch includes a second dial (31) adjoining the side of the body (19) for automatically rewinding the watch facing away from the movement; in that the traversing axis (7, 7') is used as a power take off axis for a second set of hands (32, 33', 43) co-operating with the second dial (31) and in that the watch includes mechanisms for setting the displays which are independent, the sliding gear wheel (51) of the mechanism for setting the second set of hands (31, 33', 43) being offset parallelly with respect to a rod (55) for setting the time of the first set of hands (4, 8, 16).

2. A watch according to claim 1, characterized in that a single rod (55) for setting the time makes it possible to actuate the mechanisms for setting the time of the two displays, the sliding pinion (46) of the mechanism for setting the time of the second display being driven by the rod (55) for setting the time via a switch over mechanism (62).

3. A watch according to claim 1, characterized in that it includes two rods for setting the time, one for each display.

4. A watch according to claim 3, characterized in that the two rods are diametrally opposite.

5. A watch according to claim 3 or claim 4, characterized in that the two rods for setting the time are in the same plane, the sliding pinion of the mechanism for setting the time of the second display being actuated by the corresponding rod for setting the time, via the switch over mechanism.

6. A watch according to claim 2 or claim 5, characterized in that the switch over mechanism (62) is situated in a plane perpendicular to the displays.

7. A watch according to one of the preceding claims, characterized in that the second display has hands for hours, minutes and if desired for seconds.

8. A mechanism for setting the time of a watch, characterized in that it includes a rod of a winding up mechanism, a sliding pinion with an axis parallel to the rod but situated in a plane different from that of this rod and a switch over mechanism connecting the sliding pinion to the rod.
